# FASCICULE DE BREVET EUROPEEN

(11) **EP 3 262 353 B1**
(45) Date de publication et mention de la délivrance du brevet: **26.03.2025**
(21) Numéro de dépôt: 16707691.8
(22) Date de dépôt: 25.02.2016
(51) Int. Cl.: F25B 40/00, F25B 25/00, F25B 39/02, F28F 9/02, F28D 7/16

(54) **CIRCUIT DE CLIMATISATION TRANSCRITIQUE À VASE D'EXPANSION INTÉGRÉ**
TRANSKRITISCHER KLIMATISIERUNGSKREISLAUF MIT INTEGRIERTEM AUSDEHNUNGSGEFÄSS
TRANSCRITICAL AIR CONDITIONING CIRCUIT WITH INTEGRATED EXPANSION VESSEL

(30) Priorité: 26.02.2015 FR 1551660
(43) Date de publication de la demande: 03.01.2018
(73) Titulaire: Valeo Systèmes Thermiques, 78320 Le Mesnil Saint Denis (FR)
(72) Inventeur: DE PELSEMAEKER, Georges, 78125 Poigny-la-foret (FR); JACOPE, Sébastien, 51360 Beaumont- Sur- Vesle (FR); MOUGNIER, Jérôme, 51400 Prosnes (FR)
(74) Mandataire: Valeo Systèmes Thermiques
(86) Numéro de dépôt international: PCT/EP2016/053988
(87) Numéro de publication internationale: WO 2016/135245

(56) Documents cités:
- WO-A1-2007/088012
- DE-A1- 4 320 343
- US-A1- 2007 056 720
- US-A1- 2012 151 950
- US-A1- 2014 262 172

## Description

### DOMAINE DE L'INVENTION

La présente invention concerne le domaine de la climatisation et plus particulièrement les circuits de climatisation à fonctionnement transcritique.

### ARRIERE PLAN DE L'INVENTION

Les dispositifs de climatisation de l'habitacle d'un véhicule sont largement répandus, quel que soit le type de motorisation du véhicule. Classiquement, un dispositif de climatisation fonctionne suivant un cycle de fonctionnement subcritique de compression de vapeur mettant en œuvre un fluide tel que celui produit sous la référence R134a (Tétrafluoroéthane-1,1,1,2). Un cycle thermodynamique est dit subcritique lorsqu'il fonctionne en dessous de la température critique du fluide. La température critique d'un fluide est sa température maximale en phase liquide, quelle que soit la pression, c'est-à-dire la température de son point critique.

L'utilisation de fluides tels que le fluide R134a va prochainement être interdite en raison de son important pouvoir d'effet de serre. Parmi les alternatives, le dioxyde de carbone (CO₂), également désigné R744, semble être le remplaçant le plus prometteur pour les futurs circuits de climatisation. Cependant, en raison de la faible température critique (31 degrés Celsius) du CO₂, un circuit de climatisation mettant en œuvre du CO₂ doit adopter un cycle de fonctionnement transcritique, c'est-à-dire faisant intervenir des températures/pressions supérieures à la température/pression critique du fluide. Les équipements habituellement utilisés pour les circuits à cycle de fonctionnement subcritique ne sont pas adaptés à des cycles de fonctionnement transcritiques et doivent alors être repensés.

Classiquement, un circuit de climatisation à cycle de fonctionnement transcritique comprend un compresseur rotatif entraîné, via un embrayage, par un élément tournant du moteur du véhicule. En référence à la figure 1, ce compresseur 60 comprime un fluide frigoporteur et le dirige vers un refroidisseur de gaz 61 accolé à un ventilateur. Le ventilateur force un flux d'air au travers du refroidisseur de gaz 61 afin d'évacuer un maximum de calories du fluide comprimé. Le fluide frigoporteur est ensuite dirigé vers le circuit froid d'un échangeur interne 62 dans lequel le fluide frigoporteur cède encore de sa chaleur à une portion du circuit correspondant au circuit chaud de l'échangeur interne 62. Le fluide frigoporteur ainsi refroidi est ensuite dirigé vers un détendeur 63 qui détend le fluide frigoporteur et le dirige vers un échangeur de type « chiller » (ou refroidisseur d'eau en français) 64. L'échangeur de type « chiller » 64 est lié à un circuit de refroidissement 65 dans lequel circule un fluide de refroidissement en échange thermique avec le fluide frigoporteur._Le circuit de refroidissement comprend également un vase d'expansion dont la fonction est d'offrir un volume d'expansion absorbant les variations de volume du fluide de refroidissement.

Les solutions de l'art antérieur sont divulguées dans les documents [WO 2007/088012 A1], [US 2012/151950 A1] and [ US 2007/056720 A1].

Les constructeurs automobiles souhaitant offrir des véhicules compacts et aussi peu coûteux que possible, il existe un besoin pour des circuits de climatisation à cycle de fonctionnement transcritique compacts et économiques.

### OBJET DE L'INVENTION

Un but de l'invention est de réduire l'encombrement et les coûts de fabrication et de montage d'un circuit de climatisation à cycle de fonctionnement transcritique.

### RESUME DE L'INVENTION

A cet effet, on prévoit un dispositif de climatisation à cycle de fonctionnement transcritique, comprenant un circuit convoyant un fluide frigoporteur et reliant successivement :
- la sortie d'un compresseur ;
- un refroidisseur de gaz ;
- le circuit froid d'un refroidisseur intermédiaire ;
- un détendeur ;
- un deuxième échangeur du dispositif de climatisation ayant un volume de circulation d'un fluide réfrigérant en échange thermique avec le fluide frigoporteur ;
- l'entrée du circuit chaud du refroidisseur intermédiaire. La sortie du circuit chaud du refroidisseur intermédiaire est reliée à l'entrée du compresseur.

Selon l'invention, le deuxième échangeur comprend un volume d'expansion du fluide de refroidissement.

Ainsi, on réduit l'encombrement de l'ensemble deuxième échangeur et vase d'expansion en fusionnant ces deux composants. On réduit également le risque de fuite de fluide par une diminution du nombre de conduits. Enfin, les opérations de fabrication et de montage sont simplifiées, le tout résultant en un dispositif plus fiable, plus compact et moins coûteux que les solutions précédentes.

L'invention comprend également un deuxième échangeur pour circuit de climatisation à fonctionnement transcritique, comprenant un faisceau de tubes de circulation d'un fluide frigoporteur qui s'étendent dans un volume de circulation d'un fluide réfrigérant. Le deuxième échangeur comprend un volume d'expansion du fluide de refroidissement.

Le volume de circulation du fluide de refroidissement d'un tel échangeur est avantageusement de forme sensiblement parallélépipédique et est délimité par un corps comprenant un premier élément moulé et un deuxième élément rapporté par agrafage sur le premier. Ce mode d'assemblage est particulièrement économique et fiable.

Selon un mode de réalisation particulier, le premier élément a une forme sensiblement parallélépipédique et le deuxième élément est sensiblement plan.

Alternativement, le premier élément et le deuxième élément sont tous deux de forme sensiblement parallélépipédique.

Ainsi, il est possible de proposer des échangeurs, pour circuit de climatisation à fonctionnement transcritique, ayant deux volumes de circulation de fluide réfrigérant différents et possédant un nombre important de pièces en commun, ce qui contribue à réduire le prix unitaire de chaque échangeur .

Enfin, au moins l'un des éléments comprend au moins une rainure d'accueil des flancs d'un collecteur du faisceau de tubes de circulation du fluide frigoporteur.

Ceci permet de faciliter le positionnement relatif des différents composants du deuxième échangeur lors du montage et réduit ainsi son coût de fabrication.

D'autres caractéristiques et avantages ressortiront à la lecture de la description qui suit de modes de réalisation non limitatifs de l'invention.

### BREVE DESCRIPTION DES DESSINS

Il sera fait référence aux dessins annexé&s parmi lesquels :
- la figure 1 est une représentation schématique d'un circuit de climatisation à fonctionnement transcritique de l'art antérieur ;
- la figure 2 est une représentation schématique d'un circuit de climatisation à fonctionnement transcritique selon l'invention ;
- la figure 3 est une vue en perspective d'un premier mode de réalisation d'un deuxième échangeur selon l'invention ;
- la figure 4 est une vue en perspective de l'échangeur de la figure 3 après une rotation de 90°;
- la figure 5 est une vue éclatée en perspective de l'échangeur de la figure 4 ;
- la figure 6 est une coupe suivant un plan VI-VI de l'échangeur de la figure 4 ;
- la figure 7 est une vue en perspective d'un deuxième mode de réalisation d'un deuxième échangeur selon l'invention ;
- la figure 8 est une vue en perspective de l'échangeur de la figure 7 après une rotation de 90°;
- la figure 9 est une vue éclatée en perspective de l'échangeur de la figure 8.

### DESCRIPTION DETAILLEE DE L'INVENTION

En référence à la figure 2, le dispositif de climatisation à cycle de fonctionnement transcritique, globalement désigné 1, est monté dans un compartiment moteur 2 d'un véhicule 3 à moteur à combustion interne (non représenté).

Le dispositif 1 comprend un circuit 4 convoyant un fluide frigoporteur 5, ici du CO₂, dans un sens représenté par les flèches. Le circuit 4 relie successivement :
- la sortie 6 d'un compresseur 7 ;
- un refroidisseur de gaz 8 ;
- le circuit froid 9 d'un refroidisseur intermédiaire 10 ;
- un détendeur 11 ;
- un deuxième échangeur 12 du dispositif de climatisation; et
- l'entrée 13 du circuit chaud 14 du refroidisseur intermédiaire 10.

La sortie 15 du circuit chaud 14 du refroidisseur intermédiaire 10 est, quant à elle, reliée à l'entrée 16 du compresseur 7.

Un circuit 20 de refroidissement convoie un fluide de refroidissement 21, ici de l'eau glycolée, grâce à une pompe de circulation 22. Le circuit 20 comprend un échangeur thermique fluide/air 23 au travers duquel un ventilateur 24 force un flux d'air destiné à l'habitacle du véhicule 3. Le fluide de refroidissement 21 pénètre dans le deuxième échangeur 12 afin de perdre des calories absorbées par le changement d'état du fluide frigoporteur 5 dans le deuxième échangeur 12.

Le deuxième échangeur 12 pourra être utilisé en tant qu'échangeur de type « chiller » ou refroidisseur d'eau en français. Dans une telle utilisation, ce type d'échangeur fonctionne comme un échangeur apte à créer du froid pour un échange avec un fluide de refroidissement d'un autre circuit du véhicule automobile en particulier quand ce dernier comporte des batteries.

Le deuxième échangeur de chaleur pourra aussi être utilisé en tant qu'échangeur de type condenseur ou encore en tant qu'échangeur de type refroidisseur de gaz refroidi avec un fluide de refroidissement (comme par exemple de l'eau glycolée).

Un premier mode de réalisation du deuxième échangeur 12 va maintenant être décrit en référence aux figures 3 à 5.

Le deuxième échangeur 12 comprend un corps 30 de forme sensiblement parallélépipédique délimitant un volume intérieur 31 contenant un faisceau tubulaire 50. Le corps 30 comprend un premier élément moulé 32 de forme sensiblement parallélépipédique sur lequel est rapporté un deuxième élément 33 sensiblement plan. Les éléments 32 et 33 sont solidarisés l'un sur l'autre par une pluralité d'agrafes 34 intégrées au deuxième élément 33. Le premier élément 32 comporte une face 35 ouverte et est pourvu d'une pluralité de nervures extérieures 36 renforçant sa tenue à la pression. Le premier élément 32 comprend une première rainure périphérique interne 37 et une deuxième rainure 38 identique. Les rainures 37 et 38 sont respectivement situées à l'extrémité supérieure 39 et à l'extrémité inférieure 40 du premier élément 32. Le premier élément 32 comprend également un premier et un deuxième raccord tubulaire 41 et 42 débouchant respectivement dans une portion supérieure et inférieure du volume intérieur 31. Comme visible sur les figures, les raccords 41 et 42 viennent en saillie de deux faces opposées du premier élément 32, l'un à proximité de l'extrémité supérieure 39 et l'autre à proximité de l'extrémité inférieure 40. Une portion 43 de forme sensiblement parallélépipédique est reliée par sa base à l'extrémité supérieure 39 du premier élément 32. La portion 43 est en lien fluidique avec le volume 31 car sa base est évidée. Un bouchon 44 situé sur la face opposée à la base de la portion 43 permet d'accéder au volume interne 43.1 de la portion 43.

Le deuxième élément 33 comprend un premier raccord tubulaire 45 et un deuxième raccord 46 tubulaire débouchant dans le volume 31 respectivement face aux rainures 37 et 38.

Le faisceau tubulaire 50 comprend, ici, sept tubes 51 parallèles entre eux et de section rectangulaire. Les tubes 51 comprennent des créneaux 51.1 qui augmentent la surface d'échange des tubes avec le milieu dans lequel ils s'étendent. Les tubes 51 s'étendent dans le volume 31 depuis un collecteur d'entrée 52 jusqu'à un collecteur de sortie 53. Chaque collecteur 52 et 53 a une forme sensiblement parallélépipédique et possède respectivement un élément d'étanchéité 54 et 55 venant respectivement s'emboîter dans la partie tubulaire des raccords 46 et 45.

Lors de la fabrication du deuxième échangeur 12, les flancs des collecteurs 53 et 54 du faisceau tubulaire 50 sont respectivement placés dans les rainures 38 et 37 du premier élément 32. Le deuxième élément 33 est ensuite présenté de manière à ce que les éléments d'étanchéité 54 et 55 s'engagent respectivement dans les parties tubulaires des raccords 46 et 45. Le deuxième élément 33 est ensuite amené au contact du premier élément 32 et les éléments 32 et 33 sont solidarisés à l'aide des agrafes 34. Le deuxième échangeur 12 ainsi constitué comprend donc un faisceau tubulaire 50 s'étendant dans un volume intérieur 31 compris entre les deux collecteurs 52 et 53. Le deuxième échangeur 12 comprend également le volume interne 43.1 de la portion 43 en lien fluidique avec le volume 31.

Le deuxième échangeur 12 est relié au dispositif de climatisation 1 de manière à ce que le fluide frigoporteur 5 en sortie du détendeur 11 pénètre dans le collecteur d'entrée 52 via le raccord 46 et ressorte du collecteur de sortie 53 via le raccord 45. L'entrée de l'échangeur 23 est reliée au raccord 42 et la sortie de l'échangeur 23 est reliée au raccord 41. En fonctionnement, le fluide frigoporteur 5 détendu s'évapore dans les tubes 51 du faisceau tubulaire 50 et refroidit le fluide de refroidissement 21 circulant dans le volume intérieur 31 sous l'effet de la pompe de circulation 22. En cas de variation du volume de fluide de refroidissement 21 provoqué par un changement de pression ambiante ou une chaleur importante à évacuer, le volume 43.1 autorise l'expansion du fluide de refroidissement 21. En effet, le volume 43.1 étant situé au dessus du raccord 41 de la sortie de fluide de refroidissement 21, celui-ci est peu voire pas occupé par le fluide de refroidissement 21 et forme un volume d'expansion de ce dernier.

Les éléments identiques ou analogues à ceux précédemment décrits porteront une référence numérique identique à ceux-ci dans la description qui suit d'un deuxième mode de réalisation de l'invention en référence aux figures 7 à 9.

Le corps 30 du deuxième échangeur 12 est de forme sensiblement parallélépipédique et comprend un premier élément moulé 32 de forme sensiblement parallélépipédique, ouvert sur une de ses faces. Un deuxième élément 70 lui aussi sensiblement parallélépipédique comprend une face ouverte sur laquelle est rapportée la face ouverte de l'élément 32. Les corps 32 et 70 définissent ainsi un volume intérieur 71 de circulation du fluide de refroidissement 21. Les éléments 32 et 70 sont solidarisés l'un sur l'autre par une pluralité d'agrafes 34. La liaison entre les deux éléments 32 et 70 peut être réalisée par des agrafes, des vis, ou par soudure par induction ou par vibration. Le deuxième élément 70 est pourvu d'une pluralité de nervures extérieures 36 renforçant sa tenue à la pression ; ainsi que d'une première rainure 72 périphérique interne et d'une deuxième rainure 73 périphérique interne identique à la rainure 72. Les rainures 72 et 73 sont respectivement situées à l'extrémité supérieure 74 et à l'extrémité inférieure 75 du deuxième élément 70. Le deuxième élément 70 comprend un premier raccord 45 tubulaire et un deuxième raccord 46 tubulaire débouchant dans le volume 71 respectivement face aux rainures 72 et 73.

Le faisceau tubulaire 80 comprend, ici, quatorze tubes 51 s'étendant dans le volume 71 depuis le collecteur d'entrée 52 jusqu'au collecteur de sortie 53.

Lors de la fabrication du deuxième échangeur 12, les flancs des collecteurs 53 et 54 du faisceau tubulaire 80 sont respectivement placés dans les rainures 38 et 37 du premier élément 32. Le deuxième élément 70 est ensuite présenté de manière à ce que les rainures 73 et 72 fassent face aux flancs des collecteurs 53 et 54. Dans cette position, les éléments d'étanchéité 54 et 55 s'engagent respectivement dans les parties tubulaires des raccords 46 et 45. Le deuxième élément 70 est ensuite amené au contact du premier élément 32 et les éléments sont solidarisés par agrafage. Le deuxième échangeur12 ainsi constitué comprend donc un faisceau tubulaire 80 proposant une surface d'échange de quatorze tubes 51. La fabrication du deuxième échangeur selon ce deuxième mode de réalisation met en œuvre une part importante d'éléments communs ou identiques avec le premier mode de réalisation, résultant en des coûts de fabrication et d'outillage réduits.

Bien entendu, l'invention n'est pas limitée aux modes de réalisation décrits mais englobe toute la variante entrant dans le champ de l'invention telle que définie par les revendications.

En particulier :
- bien qu'ici le circuit relie directement les différents composants du dispositif de climatisation, l'invention s'applique également à des composants reliés les uns à autres via d'autres composants comme par exemple un dessiccateur, des organes de contrôles ou de régulation, des vannes ou autres ;
- bien qu'ici le fluide frigoporteur soit du CO₂, l'invention s'applique également à d'autres types de fluides frigoporteurs aptes à un fonctionnement en cycle transcritique ;
- bien qu'ici le fluide de refroidissement soit de l'eau glycolée, l'invention s'applique également à d'autres types de fluides réfrigérants comme par exemple l'alcool, l'eau salée, l'ammoniaque ou le chlorure d'ammonium ;
- bien qu'ici les éléments constituant le corps du deuxième échangeur soient réalisés par moulage, l'invention s'applique également à d'autres modes de réalisation des éléments comme par exemple l'emboutissage, le formage, le mécano soudage ou l'usinage ;
- bien qu'ici, les éléments du corps soient liés l'un à l'autre par agrafage, l'invention s'applique également à des éléments liés entre eux par d'autres moyens d'assemblage comme par exemple le soudage, le vissage, le collage ;
- bien qu'ici les raccords rapportés sur le corps du deuxième échangeur soient tubulaires, l'invention s'applique également à d'autres types de raccords comme par exemple des raccords à baïonnette ou des raccords de types cartouches ;
- bien qu'ici, les tubes du faisceau de tubes soient crénelés et au nombre de sept ou quatorze, l'invention s'applique également à des tubes de forme quelconque en nombre différents, comme par exemple des tubes lisses.

## Revendications

1. Dispositif de climatisation (1) d'un compartiment moteur (2) d'un véhicule (3) à moteur, le dispositif (1)à cycle de fonctionnement transcritique, le dispositif comprenant un circuit (4) convoyant un fluide frigoporteur (5) et reliant successivement
- la sortie (6) d'un compresseur (7) ;
- un refroidisseur de gaz (8) ;
- le circuit froid (9) d'un refroidisseur intermédiaire (10) ;
- un détendeur (11) ;
- un deuxième échangeur (12) ayant un volume (31, 71) de circulation d'un fluide de refroidissement (21) en échange thermique avec le fluide frigoporteur (5) ;
- l'entrée (13) du circuit chaud (14) du refroidisseur intermédiaire (10), la sortie (15) du circuit chaud (14) du refroidisseur intermédiaire (10) étant reliée à l'entrée (16) du compresseur (7),
le dispositif de climatisation (1) étant **caractérisé en ce que** le deuxième échangeur (12) comprend un volume d'expansion (43.1) du fluide de refroidissement (21), ledit échangeur (12) comprenant un corps (30) de forme sensiblement parailelepipedique delimitant un volume interieur (31) contenant un faisceau tubulaire (50), le corps (30) comprend un premier element moule (32) de forme sensiblement parailelepipedique sur lequel est rapporte un deuxieme element (33) sensiblement plan, dans lequel le premier element (32) comprend une premiere rainure peripherique interne (37) et une deuxieme rainure (38) identique, dans lequeles les rainures (37) et (38) sont respectivement situees a l'extremite superieure (39) et a l'extremite inferieure (40) du premier element (32), dans lequel le deuxième élément (33) comprend un premier raccord tubulaire (45) et un deuxième raccord (46) tubulaire débouchant dans le volume (31) respectivement face aux rainures (37, 38), dans lequel les flancs des collecteurs (53) et (54) du faisceau tubulaire (50) sont respectivement placés dans les rainures (38) et (37) du premier élément (32) .

2. Dispositif (1) selon la revendication 1, dans lequel le volume d'expansion (43.1) du deuxième échangeur (12) comprend également un bouchon d'accès (44).

3. Echangeur (12) pour dispositif de climatisation (1) à fonctionnement transcritique, comprenant un faisceau (50) de tubes (51) de circulation d'un fluide frigoporteur (5) qui s'étendent dans un volume (31, 71) de circulation d'un fluide de refroidissement (21), ledit échangeur (12) comprenant un volume d'expansion (43.1) du fluide de refroidissement (21), ledit échangeur (12) comprenant un corps (30) de forme sensiblement parailelepipedique delimitant un volume interieur (31) contenant un faisceau tubulaire (50), le corps 30 comprend un premier element moule (32) de forme sensiblement parailelepipedique sur lequel est rapporte un deuxieme element (33) sensiblement plan, dans lequel le deuxième élément (33) comprend un premier raccord tubulaire (45) et un deuxième raccord (46) tubulaire débouchant dans le volume (31) respectivement face aux rainures (37, 38), dans lequel les flancs des collecteurs (53) et (54) du faisceau tubulaire (50) sont respectivement placés dans les rainures (38) et (37) du premier élément (32)..

4. Echangeur (12) selon la revendication 3, comprenant un bouchon d'accès (44) au volume d'expansion (43.1) du fluide de refroidissement (21).

5. Echangeur (12) selon la revendication 3, dans lequel le volume (31, 71) de circulation du fluide de refroidissement (21) est de forme sensiblement parallélépipédique et est délimité par un corps (30) comprenant un premier élément (32) et un deuxième élément (33, 70) rapporté par agrafage sur le premier élément (32).

6. Echangeur (12) selon la revendication 5, dans lequel le premier élément (32) et le deuxième élément (70) sont de forme sensiblement parallélépipédique.

7. Echangeur (12) selon la revendication 5, dans lequel au moins l'un des éléments (32, 70) comprend au moins une rainure (37, 38, 72, 73) d'accueil des flancs d'un collecteur (52, 53) du faisceau (50) de tubes (51) de circulation du fluide frigoporteur (5).

## Patentansprüche

1. Vorrichtung zur Klimatisierung (1) eines Motorraums (2) eines Kraftfahrzeugs (3), wobei die Vorrichtung (1) einen transkritischen Betriebszyklus aufweist, wobei die Vorrichtung einen Kreislauf (4) aufweist, der ein Kältemittel (5) fördert und nacheinander Folgendes verbindet:
- den Ausgang (6) eines Kompressors (7);
- einen Gaskühler (8);
- den Kältekreislauf (9) eines Zwischenkühlers (10);
- ein Expansionsventil (11);
- einen zweiten Wärmetauscher (12) mit einem Volumen (31, 71) für die Zirkulation eines Kühlmittels (21) im Wärmeaustausch mit dem Kältemittel (5);
- den Eingang (13) des Heißkreislaufs (14) des Zwischenkühlers (10), wobei der Ausgang (15) des Heißkreislaufs (14) des Zwischenkühlers (10) mit dem Eingang (16) des Kompressors (7) verbunden ist,
wobei die Vorrichtung zur Klimatisierung (1) **dadurch gekennzeichnet ist, dass** der zweite Wärmetauscher (12) ein Expansionsvolumen (43.1) des Kühlmittels (21) aufweist, wobei der Wärmetauscher (12) einen Körper (30) von im Wesentlichen parallelepipedischer Form aufweist, der ein Innenvolumen (31) begrenzt, das ein Rohrbündel (50) enthält, wobei der Körper (30) ein erstes Formelement (32) von im Wesentlichen parallelepipedischer Form aufweist, an dem ein zweites, im Wesentlichen ebenes Element (33) angebracht ist, wobei das erste Element (32) eine erste innere Umfangsnut (37) und eine zweite identische Nut (38) aufweist, wobei die Nuten (37) und (38) jeweils am oberen Ende (39) und am unteren Ende (40) des ersten Elements (32) angeordnet sind, wobei das zweite Element (33) einen ersten rohrförmigen Anschluss (45) und einen zweiten rohrförmigen Anschluss (46) aufweist, die in das Volumen (31) münden, jeweils gegenüber den Nuten (37, 38), wobei die Flanken der Endböden (53) und (54) des Rohrbündels (50) jeweils in den Nuten (38) und (37) des ersten Elements (32) platziert sind.

2. Vorrichtung (1) nach Anspruch 1, wobei das Expansionsvolumen (43.1) des zweiten Wärmetauschers (12) auch einen Zugangsstopfen (44) aufweist.

3. Wärmetauscher (12) für eine Vorrichtung zur Klimatisierung (1) mit transkritischem Betrieb, der ein Bündel (50) von Rohren (51) für die Zirkulation eines Kältemittels (5) aufweist, das sich in einem Volumen (31, 71) für die Zirkulation eines Kühlmittels (21) erstreckt, wobei der Wärmetauscher (12) ein Expansionsvolumen (43.1) des Kühlmittels (21) aufweist, wobei der Wärmetauscher (12) einen Körper (30) von im Wesentlichen parallelepipedischer Form aufweist, der ein Innenvolumen (31) begrenzt, das ein Rohrbündel (50) enthält, wobei der Körper (30) ein erstes Formelement (32) von im Wesentlichen parallelepipedischer Form aufweist, an dem ein zweites, im Wesentlichen ebenes Element (33) angebracht ist, wobei das zweite Element (33) einen ersten rohrförmigen Anschluss (45) und einen zweiten rohrförmigen Anschluss (46) aufweist, die in das Volumen (31) münden, jeweils gegenüber den Nuten (37, 38), wobei die Flanken der Endböden (53) und (54) des Rohrbündels (50) jeweils in den Nuten (38) und (37) des ersten Elements (32) platziert sind.

4. Wärmetauscher (12) nach Anspruch 3, der einen Zugangsstopfen (44) zum Expansionsvolumen (43.1) des Kühlmittels (21) aufweist.

5. Wärmetauscher (12) nach Anspruch 3, wobei das Volumen (31, 71) für die Zirkulation des Kühlmittels (21) eine im Wesentlichen parallelepipedischer Form aufweist und von einem Körper (30) begrenzt wird, der ein erstes Element (32) und ein zweites Element (33, 70) aufweist, das durch Klammern an das erste Element (32) angebracht ist.

6. Wärmetauscher (12) nach Anspruch 5, wobei das erste Element (32) und das zweite Element (70) eine im Wesentlichen parallelepipedische Form aufweisen.

7. Wärmetauscher (12) nach Anspruch 5, wobei mindestens eines der Elemente (32, 70) mindestens eine Nut (37, 38, 72, 73) zur Aufnahme der Flanken eines Endbodens (52, 53) des Bündels (50) von Rohren (51) für die Zirkulation eines Kältemittels (5) aufweist.

## Claims

1. Air conditioning device (1) of an engine compartment (2) of a vehicle (3) with an engine, the device (1) with a transcritical operating cycle, the device comprising a circuit (4) conveying a refrigerant (5) and successively connecting
- the outlet (6) of a compressor (7);
- a gas cooler (8);
- the cold circuit (9) of an intermediate cooler (10);
- an expansion valve (11);
- a second exchanger (12) having a volume (31, 71) for circulation of a coolant (21) in heat exchange with the refrigerant (5);
- the inlet (13) of the hot circuit (14) of the intermediate cooler (10), the outlet (15) of the hot circuit (14) of the intermediate cooler (10) being connected to the inlet (16) of the compressor (7),
the air conditioning device (1) being **characterized in that** the second exchanger (12) comprises a volume (43.1) for expansion of the coolant (21), said exchanger (12) comprising a body (30) of substantially parallelepipedal shape delimiting an interior volume (31) containing a tubular bundle (50), the body (30) comprises a first moulded element (32) of substantially parallelepipedal shape to which is attached a substantially planar second element (33), wherein the first element (32) comprises a first internal peripheral groove (37) and an identical second groove (38), wherein the grooves (37) and (38) are respectively situated at the upper end (39) and at the lower end (40) of the first element (32), wherein the second element (33) comprises a first tubular connector (45) and a second tubular connector (46) leading into the volume (31) respectively facing the grooves (37, 38), wherein the flanks of the manifolds (53) and (54) of the tubular bundle (50) are respectively placed in the grooves (38) and (37) of the first element (32).

2. Device (1) according to Claim 1, wherein the expansion volume (43.1) of the second exchanger (12) also comprises an access plug (44).

3. Exchanger (12) for an air conditioning device (1) with transcritical operation, comprising a bundle (50) of tubes (51) for circulation of a refrigerant (5) that extend in a volume (31, 71) for circulation of a coolant (21), said exchanger (12) comprising a volume (43.1) for expansion of the coolant (21), said exchanger (12) comprising a body (30) of substantially parallelepipedal shape delimiting an interior volume (31) containing a tubular bundle (50), the body (30) comprises a first moulded element (32) of substantially parallelepipedal shape to which is attached a substantially planar second element (33), wherein the second element (33) comprises a first tubular connector (45) and a second tubular connector (46) leading into the volume (31) respectively facing the grooves (37, 38), wherein the flanks of the manifolds (53) and (54) of the tubular bundle (50) are respectively placed in the grooves (38) and (37) of the first element (32).

4. Exchanger (12) according to Claim 3, comprising a plug (44) for access to the volume (43.1) for expansion of the coolant (21).

5. Exchanger (12) according to Claim 3, wherein the volume (31, 71) for circulation of the coolant (21) is of substantially parallelepipedal shape and is delimited by a body (30) comprising a first element (32) and a second element (33, 70) attached by clipping to the first element (32).

6. Exchanger (12) according to Claim 5, wherein the first element (32) and the second element (70) are of substantially parallelepipedal shape.

7. Exchanger (12) according to Claim 5, wherein at least one of the elements (32, 70) comprises at least one groove (37, 38, 72, 73) for receiving the flanks of a manifold (52, 53) of the bundle (50) of tubes (51) for circulation of the refrigerant (5).
